# DEMANDE DE BREVET EUROPEEN

(11) **EP 0 167 470 A1**
(43) Date de publication de la demande: **08.01.1986**
(21) Numéro de dépôt: 85450011.3
(22) Date de dépôt: 10.05.1985
(51) Int. Cl.: A63B 47/00, A63B 57/00, G07F 11/44

(54) **Distributeur de balles de golf**

(30) Priorité: 10.05.1984 FR 8407383
(71) Demandeur: Tucom, Paul, F-47240 Bon Encontre (FR)
(72) Inventeur: Tucom, Paul, F-47240 Bon Encontre (FR)
(74) Mandataire: Trolliet, Jean-Claude

(57) **Abrégé**

L'invention est relative à un distributeur de balles de golf comportant une trémie supérieure (1) contenant les balles à distribuer retenues au moyen d'un plan incliné (2) obturant partiellement la trémie (1) de manière à aménager en sa partie basse une ouverture (3) pour lé passage des balles, afin d'éviter une masse importante au niveau de l'ouverture (3) un second plan incliné (4) est aménagé en sens inverse à l'aplomb de l'ouverture (3) les balles passant au travers de l'ouverture (3) étant récupérées par une rampe inclinée (5) dotée d'éléments verticaux (7) constituant des canaux (8) placés face à des compartiments (9) aménagés sur le cylindre rotatif (10) en position de chargement en extrémité de ladite rampe (5). En partie supérieure des éléments verticaux (7) une plaque de fermeture (11) est rapportée afin d'éviter la superposition de plusieurs nappes de balles, la rotation du cylindre (10) permettant le déversement des balles dans une goulotte (18) étant obtenue grâce à l'action d'une manivelle (17) couplée à un monnayeur et au cylindre (10), la rotation du cylindre (10) engendrant l'action d'un agitateur (12) maintenu articulé sous le plan articulé (2).

## Description

La présente invention est relative à un distributeur de balles de golf en quantité définie.

On connaît par le brevet US 3 946 847 une machine pour la distribution de balles de golf comportant une trémie supérieure de stockage de balles en partie basse de laquelle un plan incliné retient les balles tout en les dirigeant vers une ouverture horizontale où les balles sont reprises sur une rampe inférieure elle-même inclinée à l'inverse et dont le passage vertical entre le plan incliné supérieur et la rampe inférieure est obturé partiellement par une porte rotative s'étendant vers le bas en position de fermeture permettant néanmoins le passage d'une nappe de balles qui sont canalisées et contenues dans des couloirs verticaux à l'aplomb de compartiments aménagés sur un cylindre rotatif permettant lors de sa rotation au moyen d'une manivelle extérieure couplée à un monnayeur, le déversement des balles contenues dans ceux-ci par la matière périphérique constituant le cylindre. Afin de parfaire la distribution c'est-à-dire pour éviter le blocage des balles au niveau de l'ouverture horizontale supérieure et au travers du passage vertical entre le plan incliné supérieur et la rampe inférieure, la porte lors de l'action de la manivelle engendrant la rotation du cylindre effectue une rotation à 90° dans la masse des balles de manière à disperser celles-ci et faciliter leur écoulement et répartition face aux couloirs au travers des guides verticaux aménagés sur la rampe inférieure. Ce type de machine n'est pas fiable car les balles lors de l'action de la porte rotative sont soumises à des blocages dus au poids des enienues dans la trémie, d'autre par sur 'a rampe inclinés mutation en sppoi sur par vent le de la mach et sur la paroi sapé rieure des cculeirs verticaux si ces derniers sont en appui sur ladit paroi ou ente la paroi verticale et les cruleirs.

Selon le brevet US 4 054 197 du même titulaire, la rampe inférieure inclinée se prolonge par un demi cylindre rotatif au moyen d'une manivelle comme précédemment décrit, le diamètre dudit demi cylindre est obturé par une plaque plane en prolongement du plan incliné de telle sorte que les balles acheminées par le plan incliné puissent s'accumuler sur ladite plaque plane afin que par rotation du demi cylindre elles soient évacuées tandis que le superflu de balles est maintenu sur le plan incliné par la matière périphérique constituant le demi cylindre. Cette variante de réalisation ne permet pas le déversement exact du nombre de balles car celles-ci sont acheminées vers le demi cylindre en vrac et d'autre part l'action de la porte mobile provoque comme précédemment décrit une répartition sur plusieurs nappes.

Le distributeur objet de l'invention permet de remédier aux inconvénients précédemment exposés.

Il comporte une trémie supérieure contenant les balles à distribuer retenues au moyen d'un plan incliné obturant partiellement la trémie de manière à aménager en sa partie basse une ouverture pour le passage des balles. De sorte à éviter une masse importante au niveau de l'ouverture prolongeant le plan incliné due au poids des balles et leur blocage éventuel, un second plan incliné est aménagé en sens inverse à l'aplomb de l'ouverture, il est disposé au-dessus du plan incliné principal de manière à aménager entre ledit plan principal et l'extrémité du second plan incliné, un passage vertical pour l'acheminement des balles vers l'ouverture en partie basse du plan incliné principal, au travers de laquelle les balles s'écoulent et sont récupérées sur une rampe inclinée dotée d'éléments verticaux constituant des canaux placés face à des compartiments aménagés sur un distributeur rotatif en extrémité de ladite rampe, en partie supérieure des éléments verticaux une plaque de fermeture obture ces derniers de manière à éviter la superposition de plusieurs nappes de balles nuisant au bon fonctionnement du distributeur. Afin d'éviter un blocage des balles au niveau de l'ouverture en partie inférieure du plan incliné principal, un agitateur est disposé sous dit plan, il est actionné par levier et bielle lors de l'action d'une manivelle extérieure provoquant la rotation du distributeur rotatif contenant le nombre de balles défini dans ses compartiments et leur déversement.

D'autres caractéristiques et avantages de l'invention ressortiront plus clairement de la description qui va suivre faite en re-^{p}rd des dessins joints donnés à titre ⁱ exemple non
- la figure 1 est une vue en coupe d'un distributeur doté d'un cylindre de distribution rotatif en position de chargement,
- la figure 2, une vue en coupe du cylindre de distribution en position de déversement,
- la figure 3, une vue de face du distributeur,
- la figure 4, une vue en coupe de l'agitateur et son organe de commande,
- la figure 5, une variante de distributeur rotatif,
- la figure 6, une vue de dessus d'une variante d'agitateur.
- la figure 7, une vue en coupe de l'agitateur représenté figure 6 en position de distribution,
- la figure 8, une vue en coupe de l'agitateur représenté figure 6 en position d'attente.

Tel que représenté figures 1 à 3, le distributeur comporte une trémie supérieure 1 contenant les balles à distribuer en partie basse de laquelle est fixé un plan principal incliné 2 d'obturation partielle, en partie basse dudit plan est aménagé une ouverture 3 pour permettre le passage des balles, au-dessus de laquelle est fixé un second plan incliné 4 de manière inverse au plan 2 et ce afin d'éviter une masse importante au niveau de l'ouverture 3, le plan incliné 4 est décalé en son extrémité basse du plan 2 afin de permettre le passage des balles et leur acheminement vers l'ouverture 3 où elles sont reprises sur une rampe inclinée 5 présentant un arrondi 6 pour faciliter leur écoulement. Sur la rampe inclinée des éléments verticaux 7 sont fixés, ils constituent des couloirs latéraux 8 en prolongement des compartiments 9 cylindriques, carrés et/ou rectangulaires aménagés sur le distributeur rotatif 28 de forme cylindrique 10 dont le diamètre définit le nombre de balles contenues, les compartiments 9 traversent le cylindre de part en part et de manière à maintenir les balles durant le chargement une tôle 10A de forme arrondie est maintenue sur le chassis du distributeur, elle obture l'extrémité 10B des compartiments 9. De manière à éviter la superposition de plusieurs nappes de balles nuisant à la distribution, en partie supérieure de la rampe inclinée 5 et sur les éléments verticaux 7 une plaque de fermeture 11 est rapportée, elle se prolonge jusqu'à l'ouverture 3 de manière à permettre l'introduction des balles dans les couloirs 8, introduction facilitée par un agitateur 12 placé sous le plan incliné 2 et entre la plaque de fermeture 11, ledit agitateur 12 est mis en mouvement comme représenté figure 4 au moyen d'une bielle et t'accordée eux leviers 14 et 15, le levier 1': étant solidaire de le 16 support de cylindre 10, le axe étant prolongé par une manivelle 17 permettant la rotation du cylindre 10 lorsque celui-ci est déverrouillé au moyen d'un monnayeur non représenté et de ce fait le déversement des balles contenues dans le compartiment 9 lorsque l'extrémité 10B se détache de l'extrémité de la tôle 10A, les balles déversées étant récupérées dans une goulotte 18 dirigeant lesdites balles vers le bec 19 de distribution. Avant le déversement des balles contenues dans les compartiments 9 du cylindre 10, les balles superflues contenues dans les couloirs 8 sont immobilisées dans lesdits couloirs 8 par la matière 20 périphérique constituant le cylindre 10.

Selon la variante représentée figure 5, le distributeur rotatif 28 peut avantageusement être remplacé par un élément parallélépipèdique 21 à l'intérieur duquel les compartiments 9 de sections cylindriques, carrées et/ou rectangulaires sont aménagés par des éléments verticaux de séparation 22 et/ou tubes non représentés, la section des compartiments 9 est légérement supérieure à celle d'une balle de golf, la largeur de l'élément parallélépipèdique 21 correspond au nombre de balles défini à distribuer, de manière à provoquer la rotation du distributeur parallélépipèdique 21, ce dernier en son extrémité opposée à la tôle 10A est articulé .sur des pivots 29 dont l'un est raccordé au mécanisme sollicité par la manivelle 17, comme précédemment décrit, lors du déversement des balles contenues dans les compartiments 9 du distributeur parallélépipèdique 21 les balles superflues contenues dans les couloirs 8 sont immobilisées par la matière 23 au niveau des pivots 29 constituant la face inférieure 24 dudit distributeur 21.

Tel que représenté figures 6, 7 et 8, et de manière à parfaire la répartition des balles dans les couloirs 8, l'agitateur 12 est pourvu de picots saillants 25, ces derniers sont disposés face aux éléments verticaux 7 en alternance avec les éléments verticaux 7A de plus faible longueur face auxquels sont maintenus sur l'agitateur 12 des guides verticaux 26 présentant une forme arrondie en leur extrémité 27 et ce de façon à prolonger lesdits éléments 7A et parfaire l'agitation et la répartition des balles dans les couloirs 8.

## Revendications

1°) Distributeur de balles de golf comportant une trémie supérieure (1) contenant les balles retenues au moyen d'un plan incliné (2) obturant partiellement la trémie (1) de manière à aménager en sa partie basse une ouverture (3) pour le passage des balles récupérées sur une rampe inclinée (5) dotée d'éléments verticaux (7 et 7.A) afin d'acheminer les balles vers un distributeur rotatif (28) doté de compartiments (9) destinés à les recevoir, caractérisé en ce qu'au-dessus du plan incliné (2) face à l'ouverture (3) un second plan incliné (4) inversé est fixé de manière à éviter une masse importante due au poids des balles au niveau de l'ouverture (3), lesdits plans inclinés (2 et 4) étant écartés entre eux en leur extrémité pour permettre le passage des balles et leur écoulement vers la rampe inclinée (5) dotée d'éléments verticaux (7 et 7A) constituant des couloirs (8) en face des compartiments (9) aménagés sur le distributeur rotatif (28) placé en extrémité de la rampe (5) de telle sorte que les balles dirigées dans les compartiments (9) soient déversées après remplissage par rotation du distributeur (28) au moyen d'une manivelle (17) couplé à un monnayeur tandis que les balles superflues contenues dans les couloirs (8) sont immobilisées dans lesdits couloirs (8) par la matière (20 et/ou 23) constituant le distributeur (28).

2°) Distributeur de balles de golf selon la revendication 1 caractérisé en ce qu'une plaque de fermeture (11) est rapportée en partie supérieure des éléments verticaux (7 et 7A) afin de permettre l'introduction dans les couloirs (8) d'une seule nappe de balles.

3°) Distributeur de balles de golf selon la revendication 1 caractérisé en ce qu'en extrémité du plan incliné (2) et sous ce dernier est disposé un agitateur (12) manoeuvré lors de la rotation du distributeur (28) par leviers (14 et 15) et bielle (13) reliés au distributeur (28).

4°) Distributeur de balles de golf selon la revendication 1 caxactérisé en ce que les compartiments (9) de sections cylindriques, carrées et/ou rectangulaires traversent de part en part le distributeur (28), les balles durant leur introduction étant maintenues par une tôle (10A) de forme arrondie, le déversement des balles lors de la rotation du distributeur (28) s'effectuant lorsque l'extré- (10B) des compartiments (9) se de l'extrémité de la tôle ! (10A), 5°) Distributeur de balles de golf selon la revendication 1 caractérisé en ce que le distributeur (28) est de forme cylindrique (10) dont la section définit le nombre de balles contenues à distribuer.

6°) Distributeur de balles de golf selon la revendication 1 caractérisé en ce que le distributeur est de forme parallélépipèdique (21), sa largeur définissant le nombre de balles contenues à distribuer.

7°) Distributeur de balles de golf selon la revendication 3 caractérisé en ce que l'agitateur (12) est soit une plaque verticale articulée, soit une plaque verticale pourvue de picots saillants (25) disposés face aux éléments verticaux (7). en alternance avec les éléments verticaux (7A) de plus faible longueur face auxquels sont maintenus des guides verticaux (26) présentant une forme arrondie en leur partie basse (27).
